# EUROPÄISCHE PATENTSCHRIFT

(11) **EP 3 759 766 B1**
(45) Veröffentlichungstag und Bekanntmachung des Hinweises auf die Patenterteilung: **30.11.2022**
(21) Anmeldenummer: 19702436.7
(22) Anmeldetag: 30.01.2019
(51) Int. Cl.: H01R 4/2433, H01R 9/26

(54) **ÜBERSPANNUNGSSCHUTZEINRICHTUNG MIT MINDESTENS EINEM ÜBERSPANNUNGSSCHUTZGERÄT, BESTEHEND AUS EINEM SOCKELTEIL UND EINEM MIT DEM SOCKELTEIL VERBINDBAREN STECKTEIL**
OVERVOLTAGE PROTECTION DEVICE WITH AT LEAST ONE OVERVOLTAGE PROTECTION UNIT, CONSISTING OF A SOCKET PART AND A PLUG PART WHICH CAN BE CONNECTED TO THE SOCKET PART
DISPOSITIF DE PROTECTION CONTRE LES SURTENSIONS, COMPRENANT AU MOINS UN APPAREIL DE PROTECTION CONTRE LES SURTENSIONS, COMPOSÉ D'UN SOCLE ET D'UNE PIÈCE MÂLE POUVANT ÊTRE RACCORDÉE AU SOCLE

(30) Priorität: 27.02.2018 DE 102018104469; 29.03.2018 DE 102018107604
(43) Veröffentlichungstag der Anmeldung: 06.01.2021
(73) Patentinhaber: DEHN SE, 92318 Neumarkt i.d. OPf. (DE)
(72) Erfinder: ZÄUNER, Edmund, 92334 Berching/Pollanten (DE); DIETWEGER, Stefan, 90408 Nürnberg (DE); LUDEWIG, Sascha, 92318 Neumarkt (DE)
(74) Vertreter: Prinz & Partner mbB
(86) Internationale Anmeldenummer: PCT/EP2019/052224
(87) Internationale Veröffentlichungsnummer: WO 2019/166171

(56) Entgegenhaltungen:
- EP-A1- 1 764 871
- WO-A1-99/04455
- DE-A1- 3 708 782
- DE-A1-102014 007 352
- DE-C2- 3 708 782

## Beschreibung

Die Erfindung geht aus von einer Überspannungsschutzeinrichtung mit mindestens einem Überspannungsschutzgerät, bestehend aus einem Sockelteil und einem mit dem Sockelteil verbindbaren Steckteil, welches Mittel zum Überspannungsschutz aufnimmt, wobei im Sockelteil isolierte elektrische Leiter einbringbar sind, welche mittels Vampir- oder Schneidklemmen unter Durchdringung der Leiterisolation kontaktiert werden sowie im Sockelteil befindlichen Kontaktflächen, welche mit Gegenkontaktflächen am Boden des Steckteiles korrespondieren gemäß Anspruch 1.

Aus der DE 10 2014 007 352 A1 ist eine Überspannungsschutzeinrichtung mit mindestens einem Überspannungsschutzgerät, bestehend aus einem im Wesentlichen U-förmigen Sockelteil und einem, im Sockelteil fixierbaren Steckteil vorbekannt. Das Steckteil nimmt Mittel zum Überspannungsschutz auf, wobei am oder im Steckteil isolierte elektrische Leiter mittels Vampir- oder Schneidklemmen kontaktiert werden sowie im Sockelteil ausgebildeten Öffnungen oder Durchbrüchen zur Leiteraufnahme.

Bei einer Ausführungsform der DE 10 2014 007 352 A1 sind in das Sockelteil eine Rastplatte oder mehrere Raststege einsetzbar. Die Rastplatte oder die Raststege können Bestandteil des Sockelteiles sein, das heißt mit diesem zusammen ausgeliefert und vormontiert werden. In Ausgangsposition befinden sich die Rastplatte oder die Raststege in einer solchen Lage, die es gestattet, durch die Öffnungen im Sockelteil die entsprechenden Leiter einzuschieben bzw. bei einer sogenannten V-Verdrahtung durchzuschieben.

Die Rastplatte und/oder die Raststege weisen zum Steckteil orientierte Kontaktflächen sowie zu den Leitern gerichtete Schneidflächen auf, und zwar derart, dass beim Einpressen oder Einrasten die Schneidflächen die Leiterisolation durchdringen und die jeweiligen Leiter kontaktieren, so dass zwischen den jeweiligen Kontaktflächen und dem jeweiligen Leiter eine elektrische Verbindung herstellbar ist.

Das eigentliche Steckteil wird dann in die Vorkonstruktion aus Sockelteil mit Rastplatte und dort bereits kontaktierten Leitern eingesteckt und tritt über an seinem Boden befindliche Kontaktgegenflächen mit den Kontaktflächen des Steckteiles in elektrische Verbindung.

Es hat sich gezeigt, dass die Lösung zur werkzeuglosen Kontaktierung von Leitern gemäß DE 10 2014 007 352 A1 erhebliche Vorteile bei der Montage von Überspannungsschutzgeräten mit sich bringt, da eine Fehlverdrahtung nahezu ausgeschlossen ist und ein durch Setzen von Schraub-Klemmverbindungen auftretendes Lösen der elektrischen Kontakte vermieden werden kann. Die im erwähnten Stand der Technik genutzten spitzförmigen Kontakte weisen jedoch bei Stoßstrombelastung den Nachteil auf, dass die Kontaktspitzen aufgrund des Stromflusses und der dabei entstehenden thermischen Energie abbrennen. Die Folge ist eine Kontaktunsicherheit, die üblicherweise nicht oder im Regelfall zu spät beim Erkennen eines Schadens realisiert wird.

Aus der EP 1 764 871 A1 ist ein Anschlusssystem zur Realisierung von Abzweigungen durchgehender elektrischer Leiter bekannt. Das Anschlusssystem verfügt über eine Bodenplatte und schwenkbar angeordnete, in Draufsicht T-förmige Anschlussscheiben. Die Bodenplatte und die Anschlussscheiben sind über ineinandergreifende abgerundete Hakenabschnitte miteinander verbunden, die eine Art Gleit-Schwenklager bilden. Die Anschlussscheiben verfügen jeweils über einen Gabelkontakt, welcher zur elektrischen Kontaktierung des jeweils zugeordneten elektrischen Leiters dient, welche in Aufnahmen der Bodenplatte unterhalb der jeweiligen Anschlussscheibe geführt sind.

Die WO 99/04455 A1 offenbart eine Verbindungsvorrichtung für Telekommunikationssysteme mit einer Vielzahl von Terminals, wobei jedes Terminal zum Anschluss von Verbindungskabeln zwei Schneidklemmen unterschiedlicher Größe aufweist. Die Terminals sind schwenkbar gelagert, wobei die Schneidklemmen in eine Aussparung des Terminals, in welches das jeweilige Verbindungskabel eingeführt ist, eingreifen, sobald das Terminal zur Kontaktierung verschwenkt wird.

Die DE 37 08 782 A1 beschreibt eine Vorrichtung zum Kontaktieren und Einkürzen von isolierten Kabeladern, wobei die zu kontaktierenden Adern in parallelen Nuten geführt sind. Die Vorrichtung verfügt über zwei metallische Kontaktschneiden und Trennmesser, einen schwenkbaren Deckel sowie eine Einrichtung zur Verhinderung der Abtrennung einer eingelegten Ader, sodass die zu kontaktierenden Adern in getrennten Arbeitsschritten gekürzt werden können.

Die Verwendung von Schneidklemmen als Schnellanschlusstechnik im Bereich von Telekommunikationsnetzwerken für ein löt-, schraub- und abisolierfreies Anschalten von Kabeladern kann unter Beachtung der zu tragenden Ströme im Bereich des Überspannungsschutzes nicht, zumindest jedoch nicht ohne unterstützende Werkzeuge erfolgen. Damit ist aber der an sich angestrebte Vorteil einer werkzeuglosen und schnellen Montage nicht mehr gegeben.

Aus dem Vorgenannten ist es daher Aufgabe der Erfindung, eine erweiterte Überspannungsschutzeinrichtung mit mindestens einem Überspannungsschutzgerät, bestehend aus Sockelteil und einem mit dem Sockelteil verbindbaren Steckteil, welches Mittel zum Überspannungsschutz aufnimmt, anzugeben, welche eine werkzeuglose und schnelle Installation des Überspannungsschutzgerätes insbesondere für Hutschienenapplikation ermöglicht, wobei gleichzeitig die erzielte Schneid-Klemmverbindung eine stoßstromfeste, zuverlässige und dauerhafte Kontaktierung gewährleistet.

Die Lösung der Aufgabe der Erfindung erfolgt durch die Merkmalskombination nach Patentanspruch 1, wobei die Unteransprüche mindestens zweckmäßige Ausgestaltungen und Weiterbildungen darstellen.

Es wird demnach ausgegangen von einer Überspannungsschutzeinrichtung, welche mindestens ein Überspannungsschutzgerät aufweist.

Das entsprechende Überspannungsschutzgerät besteht aus mindestens einem Sockelteil und mindestens einem mit dem Sockelteil verbindbaren Steckteil.

Das Steckteil nimmt dann die eigentlichen Mittel zum Überspannungsschutz auf, zum Beispiel Funkenstrecken, Varistoren oder dergleichen.

Im Sockelteil sind isolierte elektrische Leiter einbringbar, welche mittels Vampir- oder Schneidklemmen unter Durchdringung der Leiterisolation kontaktiert werden.

Am Sockelteil befinden sich Kontaktflächen, welche mit Gegenkontaktflächen am Boden des Steckteiles korrespondieren.

Überspannungsschutzeinrichtungen, bestehend aus einem Sockel- oder Basisteil, welches zum Beispiel zur Hutschienenmontage geeignet ist und das die eigentlichen Überspannungsschutzgeräte in Form von Steckteilen aufnimmt, gehören zum Stand der Technik. Verwiesen sei hier auf die aktuellen Überspannungsschutzgeräte der Firma DEHN + SÖHNE GmbH + Co. KG, Neumarkt/Opf., unter www.dehn.de.

Das Anverdrahten soll im Hinblick auf die erfindungsgemäße Lösung einfacher und kontaktsicher durchgeführt werden, und zwar auch bei einer sogenannten V-Verdrahtung. Die zu schaffende elektrische Verbindung soll eine hohe Betriebssicherheit gewährleisten und über einen langen Zeitraum zuverlässig zur Verfügung stehen.

Im Unterschied zum Stand der Technik ist das Sockelteil nicht einteilig als vorgefertigte Baueinheit aus Sockel- und Rastplatte ausgeführt.

Vielmehr ist das Sockelteil mehrteilig realisiert und besteht aus Bodenteil und Hebelteil. Das Bodenteil ist als eine Adernplatte ausgebildet und besitzt mehrere parallel verlaufende Nuten zum Einlegen und Aufnehmen der isolierten elektrischen Leiter.

Einseitig am Bodenteil, parallel zu Nuten verlaufend, sind hakenförmige Fortsätze vorgesehen.

Das Hebelteil weist an einem Hebelende Achsstummel auf, welche in die hakenförmigen Fortsätze eingreifen.

Das Hebelteil besitzt auf seiner zur Adernplatte weisenden Unterseite und nahe zu den Achsstummeln mindestens eine Schneidklemme. Die Schneidklemme führt zu einem im Hebelteil befindlichen Steckkontakt, welcher von der Oberseite des Hebelteiles zur Aufnahme des Steckteiles und zur Kontaktierung desselben zugänglich ist.

Je Nut in der Adernplatte ist ein Paar hakenförmiger Fortsätze vorgesehen, wobei jeder Nut ein Hebelteil zugeordnet ist.

Die Nuttiefe entspricht im Wesentlichen dem Durchmesser des Leiters mit Isolation.

Die jeweilige Schneidklemme durchtrennt beim Betätigen des Hebelteiles die Isolation des jeweils eingelegten Leiters und verdrängt die Isolation, so dass es zu einem großflächigen umfangsseitigen Kontakt mit dem Leiter kommt.

In der Seitenfläche des Bodenteiles kann in einer Ausgestaltung der Erfindung ein fensterartiger Durchbruch zum Erkennen der Lage von Leiter und Schneidklemme ausgebildet werden.

An der Unterseite des Bodenteiles ist bei einer bevorzugten Ausführungsform der Erfindung eine Aussparung mit Klemmnase zur Hutschienenmontage vorgesehen.

Das Hebelteil ist mit seinen Achsstummeln in die hakenförmigen Fortsätze des Bodenteiles einhängbar.

Es kann daher der Leiter völlig störungsfrei in das Bodenteil in die dort vorhandene jeweilige Nut eingelegt und danach das Hebelteil unter Nutzung der hakenförmigen Fortsätze eingehängt werden.

Durch die sich ergebende Hebelwirkung und die nahe der Drehachse befindliche Schneidklemmenausbildung ist es mit sehr geringer Hebelkraft möglich, auch entsprechend kräftig dimensionierte Schneidklemmen so mit Leitern auch größeren Durchmessers, wie im Bereich der Niederspannungstechnik üblich, in Schneidklemmtechnik zu verbinden. Ein Einsatz von Werkzeugen zur Krafterhöhung ist nicht erforderlich.

Die jeweiligen Schneidklemmen sind bevorzugt als Stanz-Biegeteil ausgeführt und an der Unterseite des Hebelteiles in einer Längsausnehmung befestigt. Diese Befestigung kann durch Verrasten, Verschrauben oder Vernieten erfolgen. Im Bereich des Durchbruches im Hebelteil für den jeweiligen Steckkontakt des Steckteiles weist dann das Stanz-Biegeteil eine komplementäre Aussparung auf, die den Steckkontakt umgreift und für die notwendige stoßstromfeste Kontaktierung sorgt.

Die Schneidklemmen weisen in ihrem Schneidbereich in Richtung der Nutseitenwände reichende Vorsprünge oder Nasen auf, welche beim Ausführen der Schließbewegung des Hebelteils in Richtung Bodenteil in Führungsausnehmungen innerhalb des Bodenteiles eingreifen. Hierdurch wird verhindert, dass die Schneidklemmen eine Ausweichbewegung vollziehen und hierdurch möglicherweise eine nicht ausreichende elektrische Verbindung entsteht.

Die Unterseite des Hebelteiles kann einen in Längsrichtung orientierten Rücksprungabschnitt aufweisen, welcher zu einer Längsausnehmung im Bodenteil, die parallel zur jeweiligen Nut verläuft, komplementär ist. Hierdurch wird beim Schließen der Hebel geführt und mit Abschluss der Schließbewegung ein Formschluss zwischen Hebelteil und Bodenteil erreicht.

Montageseitig wird zunächst das erfindungsgemäße Bodenteil auf eine Hutschiene, zum Beispiel im Bereich eines Hausanschlusskastens, aufgerastet.

Die Adern des vorhandenen Kabels werden in die vorgesehenen Nuten für L1, L2, L3, N bzw. PE eingelegt.

Das entsprechende Hebelteil mit integrierter Schneidklemme wird pro Ader aufgesetzt. Durch die Drehbewegung, welche von der Schneidklemme aufgenommen wird, wird die Isolierung der betreffenden Ader geschnitten und der Leiter kontaktiert. In Endposition verrastet das Hebelteil mit dem Bodenteil.

Im nächsten Schritt wird das Steckteil oder ein Modul aus mehreren Steckteilen aufgesetzt. Die entsprechende elektrische Anlage kann dann in Betrieb genommen werden.

Die Erfindung soll nachstehend anhand eines Ausführungsbeispieles sowie unter Zuhilfenahme von Figuren näher erläutert werden.

Hierbei zeigen:
Fig. 1a - 1d eine beispielhafte Montageabfolge unter Nutzung der erfindungsgemäßen Überspannungsschutzeinrichtung mit Bodenteil und Hebelteil;
Fig. 2 eine Vorderansicht einer Anordnung eines auf einer Hutschiene montierten Bodenteils mit angesetztem Hebelteil, eingelegtem Leiter vor Ausführung der Hebelbewegung zum Ausbilden der Schneidklemmung;
Fig. 3 eine Darstellung ähnlich derjenigen nach Fig. 2, jedoch in Seitenansicht;
Fig. 4 eine seitliche Schnittdarstellung längs der Linie A-A gemäß Fig. 2 in den Zustand, bei dem die Schneide der Schneidklemme am Kabel bzw. der Ader anliegt; und
Fig. 5 eine perspektivische Darstellung der erfindungsgemäßen Überspannungsschutzeinrichtung in einem Zustand ähnlich der Fig. 4.

Die erfindungsgemäße Überspannungsschutzeinrichtung gemäß den Figuren besteht aus einem mehrteiligen Sockelteil.

So ist zunächst ein Bodenteil 1 vorhanden, das als Adernplatte ausgeführt ist.

Im Bodenteil sind mehrere parallel verlaufende Nuten 2 zum Einlegen und zur Aufnahme isolierter elektrischer Leiter 3 vorhanden.

An einem Ende des Bodenteiles 1, parallel zu den Nuten 2, sind hakenförmige Fortsätze 4 vorgesehen.

Das Bodenteil 1 ist auf seiner Unterseite mit einer Ausnehmung versehen, um ein Aufrasten auf eine Hutschiene 5 zu ermöglichen.

Weiterhin sind Hebelteile 6 vorhanden, wobei an einem Hebelende Achsstummel 7 angeformt sind.

Diese Achsstummel 7 sind in der Lage, in die hakenförmigen Fortsätze 4 einzugreifen, so dass sich eine lösbare gelenkige Verbindung ergibt.

Das Hebelteil 6 besitzt auf seiner zur Adernplatte bzw. zum Bodenteil 1 weisenden Unterseite und nahe zu oder nahe bei den Achsstummeln 7 mindestens eine Schneidklemme 8.

Die betreffende Schneidklemme 8 führt zu einem im Hebelteil 6 befindlichen Steckkontakt 9, welcher von der Oberseite des Hebelteiles 6 zur Aufnahme des Steckteiles 10 zugänglich ist.

Der Steckkontakt 9 kann Bestandteil eines einteiligen Stanz-Biegeteiles sein, das an einem Ende die Schneidklemme 8 und am anderen Ende den erwähnten Steckkontakt 9 aufweist.

Je Nut 2 in der Adernplatte 1 ist ein Paar hakenförmiger Fortsätze 4 vorgesehen, wobei jeweils jeder Nut auch ein Hebelteil 6 zugeordnet ist, wie dies aus der Abfolge der Figuren 1b bis 1d nachvollziehbar ist.

Wie aus der Ansicht nach Figur 2 nachvollziehbar, ist die Tiefe der jeweiligen Nut 2 im Wesentlichen dem Durchmesser des Leiters 3 entsprechend realisiert.

Der Leiter liegt also gut eingebettet in der Nut.

Die Schneidklemme 8 weist zwei unterseitige Schneidabschnitte mit einem sich daran anschließenden Längsschlitz auf. Die Schneidabschnitte weisen eine Schneidkante oder eine Fase auf, um mit dem Eindringen der Schneidklemme die auf dem Leiter 3 befindlichen Isolationsschicht zu durchtrennen und zu verdrängen, so dass der gewünschte möglichst großflächige und umfangsseitige elektrische Kontakt zwischen Schneidklemme und leitfähiger Ader herstellbar ist und die Stoßstromtragfähigkeit gemäß den Anforderungen erfüllt werden kann.

In den Seitenflächen des Bodenteiles 1 kann jeweils eine Führungsaussparung 11 vorhanden sein.

In diese jeweiligen Führungsaussparungen 11 greifen in Richtung der Nutseitenwände reichende Vorsprünge 12 der betreffenden Schneidklemme 8 ein. Hierdurch wird beim Ausführen der Schließbewegung durch Herunterdrücken des Hebelteiles in Richtung Sockelteil ein Ausweichen der Schneidklemme verhindert und die Kontaktsicherheit erhöht.

Die Unterseite des Hebelteiles 6 weist einen in Längsrichtung verlaufenden Rücksprungabschnitt 13 auf, welcher zu einer Längsausnehmung 14 im Bodenteil 1 komplementär ist, so dass der Hebel beim Schließen geführt und mit Abschluss der Schließbewegung (siehe Pfeildarstellung nach Figur 5) ein Formschluss zwischen Hebelteil 6 und Bodenteil 1 gegeben ist.

Wie bereits erläutert, ist die jeweilige Schneidklemme 8 als Stanz-Biegeteil ausführbar und wird an der Unterseite des Hebelteiles 6 in einer dort vorgesehenen Aussparung bzw. Längsausnehmung befestigt.

Die Befestigung kann mittels Schrauben oder Nieten 15 vorgenommen werden.

Das Fixieren des Bodenteiles 1 auf der Hutschiene 5 mit Hilfe der Klemmnasen 16 ist insbesondere anhand der Figuren 3 und 4 nachvollziehbar.

Die erfindungsgemäße Lösung führt zu einer sicheren und zuverlässigen Schneidklemmverbindung und weist die Vorteile einer schraublosen Klemmung wie zum Beispiel Vibrationsfestigkeit auf.

Die Kontaktierung erfolgt durch eine beidseitige Schneidklemmung ausgehend von einer Position in der Darstellung nach Figur 2.

Durch den Hebelmechanismus sind keine größeren Kräfte zum Durchtrennen der Isolierung und Kontaktierung der Ader notwendig, so dass die erfindungsgemäße Lösung auch für größere Querschnitte anwendbar ist. Die Schneidkante der Schneidklemme ist so ausgebildet, dass durch eine Fase zunächst die Isolierung geschnitten und verdrängt wird und im Anschluss eine großflächige und von Isolierstoff befreite Kontaktstelle vorliegt.

## Patentansprüche

1. Überspannungsschutzeinrichtung mit mindestens einem Überspannungsschutzgerät, bestehend aus einem Sockelteil und einem mit dem Sockelteil verbindbaren Steckteil (10), welches Mittel zum Überspannungsschutz aufnimmt,
wobei im Sockelteil isolierte elektrische Leiter (3) einbringbar sind, welche mittels Vampir- oder Schneidklemmen (8) unter Durchdringung der Leiterisolation kontaktiert werden sowie
am Sockelteil befindlichen Kontaktflächen, welche mit Gegenkontaktflächen am Boden des Steckteiles korrespondieren,
wobei das Sockelteil mehrteilig, bestehend aus Bodenteil (1) und Hebelteil (6) realisiert ist,
wobei das Bodenteil (1) als Adernplatte ausgebildet ist und mehrere parallel verlaufende Nuten (2) zum Einlegen und zur Aufnahme der isolierten elektrischen Leiter (3) besitzt sowie
einseitig am Bodenteil (1), parallel zu den Nuten (2) verlaufende, hakenförmige Fortsätze (4) vorgesehen sind,
weiterhin das Hebelteil (6) an einem Hebelende seitliche Achsstummel (7) aufweist, welche in die hakenförmigen Fortsätze (4) eingreifen,
das Hebelteil (6) auf seiner zur Adernplatte (1) weisenden Unterseite und nahe zu den Achsstummeln (7) mindestens eine Schneidklemme (8) besitzt,
wobei die Schneidklemme (8) zu einem im Hebelteil (6) befindlichen Steckkontakt oder Steckgegenkontakt (9) führt, welcher von der Oberseite des Hebelteiles (6) zur Aufnahme des Steckteiles (10) zugänglich ist, und wobei
die Schneidklemmen (8) im Schneidbereich in Richtung von Nutseitenwänden der Nut (2) reichende Vorsprünge (12) aufweisen, welche beim Ausführen der Schließbewegung des Hebelteiles (6) in Richtung Bodenteil (1) in Führungsaussparungen (11) innerhalb des Bodenteiles (1) eingreifen.

2. Überspannungsschutzeinrichtung nach Anspruch 1, **dadurch gekennzeichnet, dass** je Nut (2) in der Adernplatte (1) ein Paar hakenförmiger Fortsätze (7) vorgesehen und jeder Nut (2) ein Hebelteil (6) zugeordnet ist.

3. Überspannungsschutzeinrichtung nach Anspruch 1 oder 2, **dadurch gekennzeichnet, dass** die Nuttiefe im Wesentlichen dem Durchmesser des Leiters (3) mit Isolation entspricht.

4. Überspannungsschutzeinrichtung nach einem der vorangegangenen Ansprüche, **dadurch gekennzeichnet, dass** die jeweilige Schneidklemme (8) beim Betätigen des Hebelteiles (6) die Isolation des jeweiligen eingelegten Leiters (3) durchtrennt und verdrängt und großflächig umfangsseitig die Leiterader kontaktiert.

5. Überspannungsschutzeinrichtung nach einem der vorangegangenen Ansprüche, **dadurch gekennzeichnet, dass** in der Seitenfläche des Bodenteiles (1) ein fensterartiger Durchbruch zum Erkennen der Lage von Leiter (3) und Schneidklemme (8) ausgebildet ist.

6. Überspannungsschutzeinrichtung nach einem der vorangegangenen Ansprüche, **dadurch gekennzeichnet, dass** an der Unterseite des Bodenteiles (1) eine Aussparung mit Klemmnasen (16) zur Montage auf einer Hutschiene (5) vorgesehen ist.

7. Überspannungsschutzeinrichtung nach einem der vorangegangenen Ansprüche, **dadurch gekennzeichnet, dass** das Hebelteil (6) mit seinen Achsstummeln (7) in die hakenförmigen Fortsätze (4) des Bodenteiles (1) einhängbar ist.

8. Überspannungsschutzeinrichtung nach einem der vorangegangenen Ansprüche, **dadurch gekennzeichnet, dass** die jeweilige Schneidklemme (8) als Stanz-Biegeteil ausgeführt ist und unterseitig des Hebelteiles (1) in einer Längsausnehmung befestigt ist.

9. Überspannungsschutzeinrichtung nach einem der vorangegangenen Ansprüche, **dadurch gekennzeichnet, dass** die Unterseite des Hebelteiles (6) einen Rücksprungabschnitt (13) aufweist, welcher zu einer Längsausnehmung (14) im Bodenteil (1), die parallel zur jeweiligen Nut (2) verläuft, komplementär ist, so dass der Hebel beim Schließen geführt und mit Abschluss der Schließbewegung ein Formschluss zwischen Hebelteil (6) und Bodenteil (1) gegeben ist.

## Claims

1. An overvoltage protection device comprising at least one overvoltage protection unit, consisting of a base part and a plug part (10) which is connectable to the base part and accommodates means for protecting against overvoltage,
wherein insulated electrical conductors (3) can be introduced in the base part, which are contacted by means of vampire taps or insulation displacement terminations (8) while penetrating the conductor insulation, and
contact surfaces located on the base part, which correspond to mating contact surfaces on the bottom of the plug part,
wherein the base part is implemented to be multi-part, consisting of a bottom part (1) and a lever part (6),
wherein the bottom part (1) is configured as a core plate and has a plurality of grooves (2) extending in parallel for inserting and accommodating the insulated electrical conductors (3), and
hook-shaped extensions (4) are provided on the bottom part (1) on one side and extending parallel to the grooves (2),
furthermore at one lever end, the lever part (6) includes lateral axle stubs (7) engaging into the hook-shaped extensions (4),
on its lower side facing the core plate (1) and close to the axle stubs (7), the lever part (6) has at least one insulation displacement termination (8),
wherein the insulation displacement termination (8) leads to a plug contact or a mating plug contact (9) which is located in the lever part (6) and is accessible from the upper side of the lever part (6) for accommodating the plug part (10), and wherein
in the cutting area, the insulation displacement terminations (8) include protrusions (12) which extend toward groove sidewalls of the groove (2) and which engage into guiding recesses (11) within the bottom part (1) when the closing movement of the lever part (6) toward the bottom part (1) is executed.

2. The overvoltage protection device according to claim 1, **characterized in that** in the core plate (1), a pair of hook-shaped extensions (7) is provided per groove (2), and each groove (2) has a lever part (6) associated with it.

3. The overvoltage protection device according to claim 1 or 2, **characterized in that** the groove depth substantially corresponds to the diameter of the conductor (3) including the insulation.

4. The overvoltage protection device according to any one of the preceding claims, **characterized in that** when the lever part (6) is actuated, the respective insulation displacement termination (8) severs and displaces the insulation of the respective conductor (3) inserted and contacts the conductor core over a large area on the circumferential side.

5. The overvoltage protection device according to any one of the preceding claims, **characterized in that** a window-like breakthrough for recognizing the position of the conductor (3) and the insulation displacement termination (8) is formed in the lateral surface of the bottom part (1).

6. The overvoltage protection device according to any one of the preceding claims, **characterized in that** a recess having clamping lugs (16) for mounting to a top hat rail (5) is provided at the underside of the bottom part (1).

7. The overvoltage protection device according to any one of the preceding claims, **characterized in that** the lever part (6) can be hung into the hook-shaped extensions (4) of the bottom part (1) by its axle stubs (7).

8. The overvoltage protection device according to any one of the preceding claims, **characterized in that** the respective insulation displacement termination (8) is configured as a punched and bent part and is attached at the underside of the lever part (6) in a longitudinal recess.

9. The overvoltage protection device according to any one of the preceding claims, **characterized in that** the underside of the lever part (6) has a setback portion (13), which is complementary to a longitudinal recess (14) in the bottom part (1), which recess extends parallel to the respective groove (2), so that the lever is guided when closing, and a form closure between the lever part (6) and the bottom part (1) is given when the closing movement is completed.

## Revendications

1. Dispositif de protection contre les surtensions, comprenant au moins un appareil de protection contre les surtensions qui est composé d'une pièce d'embase et d'une pièce enfichable (10) qui est apte à être reliée à la pièce d'embase et reçoit des moyens de protection contre les surtensions,
des conducteurs électriques isolés (3) étant aptes à être insérés dans la pièce d'embase et étant contactés au moyen de bornes vampire ou guillotine (8) par pénétration de l'isolation du conducteur, et
des surfaces de contact qui se trouvent sur la pièce d'embase et correspondent à des surfaces de contact antagonistes au fond de la pièce enfichable,
la pièce d'embase étant réalisée en plusieurs parties composées d'une pièce de fond (1) et d'une pièce de levier (6),
la pièce de fond (1) étant réalisée sous forme de plaque à âmes et présentant une pluralité de rainures (2) qui s'étendent de manière parallèle pour l'insertion et la réception des conducteurs électriques isolés (3), et
des saillies (4) en forme de crochets et parallèles aux rainures (2) étant prévues d'un côté sur la pièce de fond (1),
la pièce de levier (6) présentant en outre à une extrémité de levier des bouts d'axe latéraux (7) qui s'engage dans les saillies (4) en forme de crochets,
la pièce de levier (6) présentant sur sa face inférieure tournée vers la plaque à âmes (1) et près des bouts d'axe (7) au moins une borne guillotine (8),
la borne guillotine (8) menant à un contact à fiche ou un contact à fiche antagoniste (9) que se trouve dans la pièce de levier (6) et qui est accessible depuis la face supérieure de la pièce de levier (6) pour la réception de la pièce enfichable (10), et
les bornes guillotine (8) présentant dans la zone coupante des saillies (12) qui s'étendent en direction de parois de rainure latérales de la rainure (2) et qui, lors de la réalisation du mouvement de fermeture de la pièce de levier (6) en direction de la pièce de fond (1), s'engagent dans des évidements de guidage (11) à l'intérieur de la pièce de fond (1).

2. Dispositif de protection contre les surtensions selon la revendication 1, **caractérisé en ce qu'**une paire de saillies (7) en forme de crochet est prévue pour chaque rainure (2) dans la plaque à âmes (1), et une pièce de levier (6) est associée à chaque rainure (2).

3. Dispositif de protection contre les surtensions selon la revendication 1 ou 2, **caractérisé en ce que** la profondeur de la rainure correspond sensiblement au diamètre du conducteur (3) avec l'isolation.

4. Dispositif de protection contre les surtensions selon l'une des revendications précédentes, **caractérisé en ce que** lors de l'actionnement de la pièce de levier (6), la borne guillotine (8) respective sectionne et déplace l'isolation du conducteur (3) inséré respectif et contacte l'âme du conducteur sur une grande surface du côté périphérique.

5. Dispositif de protection contre les surtensions selon l'une des revendications précédentes, **caractérisé en ce qu'**une ouverture en forme de fenêtre est réalisée dans la face latérale de la pièce de fond (1) pour la détection de la position du conducteur (3) et de la borne guillotine (8).

6. Dispositif de protection contre les surtensions selon l'une des revendications précédentes, **caractérisé en ce qu'**un évidement présentant des languettes de serrage (16) est prévu sur la face inférieure de la pièce de fond (1) pour le montage sur un profilé chapeau (5).

7. Dispositif de protection contre les surtensions selon l'une des revendications précédentes, **caractérisé en ce que** la pièce de levier (6) est apte à être accrochée par ses bouts d'axe (7) dans les saillies (4) en forme de crochet de la pièce de fond (1).

8. Dispositif de protection contre les surtensions selon l'une des revendications précédentes, **caractérisé en ce que** la borne guillotine (8) respective est réalisée sous forme de pièce pliée découpée et est fixée dans un creux longitudinal du côté inférieur de la pièce de levier (1).

9. Dispositif de protection contre les surtensions selon l'une des revendications précédentes, **caractérisé en ce que** la face inférieure de la pièce de levier (6) présente un tronçon en retrait (13) qui est complémentaire à un creux longitudinal (14) dans la pièce de fond (1) qui est parallèle à la rainure respective (2), de sorte que le levier est guidé lors de la fermeture et une liaison par coopération de formes entre la pièce de levier (6) et la pièce de fond (1) est réalisée à la fin du mouvement de fermeture.
